# EUROPÄISCHE PATENTSCHRIFT

(11) **EP 1 559 843 B1**
(45) Veröffentlichungstag und Bekanntmachung des Hinweises auf die Patenterteilung: **24.12.2008**
(21) Anmeldenummer: 05001184.0
(22) Anmeldetag: 21.01.2005
(51) Int. Cl.: E04B 1/68

(54) **Fugenabdichtung als Barriere gegen Mikroorganismen, insbesondere Schimmelpilz, und andere Luftverunreinigungen**
Sealing joint as barrier against microorganisms, especially molds, and other air contaminants
Joint d'étanchéité comme barrière contre microorganismes, espécialement des moisissures, et d'autres polluants de l'air

(30) Priorität: 31.01.2004 DE 102004004979
(43) Veröffentlichungstag der Anmeldung: 03.08.2005
(73) Patentinhaber: Führer, Gerhard, Dr., 97267 Himmelstadt (DE)
(72) Erfinder: Führer, Gerhard, Dr., 97267 Himmelstadt (DE)
(74) Vertreter: Pöhner, Wilfried Anton, Dr.

(56) Entgegenhaltungen:
- EP-A- 0 900 893
- EP-A- 1 088 944
- DE-A1- 1 609 370
- DE-U1- 29 519 911

## Beschreibung

Die Erfindung betrifft eine Fugenabdichtung und/oder Fiächenabdichtung als Barriere gegen Mikroorganismen, insbesondere Schimmelpilze, sowie gegen Gerüche, Staubpartikel und andere Luftverunreinigungen mit einer die Fugen bzw. die Öffnungen einer Fläche abdeckenden Schicht, wobei die Fugen und/oder die Öffnungen einer Fläche unter der abdeckenden Schicht ganz oder teilweise mit einem Adsorptionsmittel, das zur Bindung flüssiger und/oder gasförmiger Stoffe und/oder fester Partikel geeignet ist, verfüllt sind.

Des weiteren betrifft die Erfindung eine Fußbodenleiste zur atmungsaktiven Abdeckung von Bodenfugen und Öffnungen in Wand- und Bodenflächen sowie ein Verfahren zur Vermeidung und zur Kontrolle des Schimmelpilzbefalls in Boden- und Dehnungsfugen.

Unter Luftverunreinigungen versteht der Fachmann neben Gerüchen und Staubpartikel Luftschadstoffe, wobei der Begriff des Luftschadstoffs verschiedenste partikelförmige feste und/oder flüssige Substanzen (Aerosole) umfaßt, die so leicht sind, dass sie in der Luft schweben. Gasförmige Luftschadstoffe bis zu eine Größe von 5 Mikrometer, können gesundheitlich sehr bedenklich sein, weil sie in der Lage sind, tief in die Lunge einzudringen. Größere Partikel, die lediglich in die Atemwege eindringen, können dagegen Auslöser von Allergien sein.

Als Luftschadstoffe müssen auch die gasförmigen von Schimmelpilzen erzeugten Stoffwechselprodukte gelten, die als Microbial Volatile Organic Compounds (MVOC) bezeichnet werden. Diese sind häufig die Ursache für Geruchsauffälligkeiten. Schimmelpilze sowie deren Bestandteile und deren Stoffwechselprodukte, wie beispielsweise Schimmelpilzgifte, können bei Personen mit einem geschwächten Immunsystem Allergien und Infektionen hervorrufen. Selbst die Bestandteile abgetöteter Schimmelpilze haben toxisches Potential und können zu allergischen Reaktionen führen.

Schimmelpilze setzten sich aus einem wurzelähnlichen Geflecht, dem Myzel, dem Fruchtkörper und den Sporen, die als Verbreitungseinheit dienen, zusammen. Die Größe der Sporen kann von 2 - 25 Mikrometer reichen. Neben den MVCOs können auch hitzestabile Mykotoxine, die von verschiedensten Schimmelpilzarten stammen, wie beispielsweise den Penicillium-, Aspergillus- und Fussarium-Schimmelpilzarten, toxisch wirken. Toxische Wirkung, insbesondere auf Haut und Schleimhäute haben auch die Zerfallsprodukte aus der Zellwand von Schimmelpilzen, die als Glucane bezeichnet werden. Besonders toxisch und außerdem kanzerogen sind Aflatoxine.

Zur Bildung von Schimmelpilzen in geschlossenen Räumen kommt es meist nach Feuchteschäden oder unzureichender Lüftung. Feuchteschäden können beispielsweise aufgrund schlechter Isolierung im Außenwandbereich oder durch Schwitzwasser sowie Wasserschäden im Innenbereich, z. B. durch undichte Leitungen einer Fußbodenheizung, verursacht werden.

Aus dem Stand der Technik ist zur staubdichten Abschottung der mit Schimmelpilz befallenen Bereiche eines Bauwerks der Einsatz von Metallfolien, insbesondere tapetenartigen Aluminiumfolien, bekannt. Nachteiligerweise sind diese Metallfolien nicht atmungsaktiv, so dass die Feuchtigkeit eingeschlossen wird, ohne deren Ursache zu bekämpfen. Zu bedenken ist insbesondere, dass aufgrund der Verschleißanfälligkeit und Neigung der Metallfolien zur Rissbildung nicht von einer dauerhaften Gasdichtigkeit ausgegangen werden kann.

Zur Entfernung von bereits in der Raumluft freigesetzten Luftschadstoffen werden insbesondere in kritischen Bereichen wie Operations-sälen und High-Tech Reinräumen (Chipproduktion) Adsorptionsmaterialien wie Aktivkohle und Mineralsilikate eingesetzt. In entsprechenden Filtergeräten werden einer Adsorptionsschicht aus granularer Aktivkohle und/oder Mineralsilikat Hochleistungs-Schwebstoff-Filter (HEPA-Filtern) nachgeschaltet. Der Nachteil von Raumluftreinigern, die unter Umwälzung der Raumluft arbeiten, besteht gerade in der Umwälzung der Raumluft. Dabei werden die von einer Schadstoffquelle ausgehenden Schadstoffe vor ihrer unter Energieverbrauch erfolgenden Elimination nachteiligerweise zumindest abschnittsweise durch den Raum transportiert und können sich aufgrund von quergerichteten Luftströmungen verteilen.

Sinnvoller wäre eine möglichst frühe Elimination der Schadstoffe, die spätestens vor ihrem Austritt in die Raumluft erfolgen sollte. Ein Ansatz zur Lösung dieser Aufgabe ist aus dem Stand der Technik in Form einer Tapete bekannt, deren Rückseite mit einer Schicht kugelförmiger Aktivkohle beaufschlagt ist. Die adsorptive Eigenschaften der Aktivkohle binden chemische Schadstoffe beim Austreten aus der Wandbereich. Dabei weist die adsorptionsaktive Schicht pro Flächeneinheit eine einheitliche Stärke und damit eine einheitliche Aktivität auf. Die lokale Erhöhung der Adsorptionsaktivität bei erhöhtem Anfall von Luftschadstoffen, wie beispielsweise an einer Schimmelpilz befallenen Dehnungsfugen in der Wand, ist mit der Tapete nachteiligerweise nicht möglich. Das gleiche gilt für die noch häufige mit Schimmelpilz befallenen Bodenfugen.

Aus der EP-A-0 900 893 ist bekannt, den Austritt von Schadstoffen in die Umgebung dadurch zu verhindern, dass die Fugen mit einer als Abdichtung wirkenden Abdeckung versehen werden, durch die die Schadstoffe an ihrem Austritt gehindert und adsorbiert werden.

Während die aus dem Stand der Technik bekannten Methoden zur Reinhaltung der Raumluft allgemein auf die Beseitigung von Luftschadstoffen gerichtet sind, fehlt indessen eine Lösung zur nachhaltigen Bekämpfung und Neutralisierung des Schimmelpilzbefalls in Wand- und Bodenfugen geschlossener Räume, bei Vermeidung einer kostenintensiven Generalsanierung.

Die Aufgabe der Erfindung besteht in der Konstruktion einer Abdichtung von Boden- und Wandfugen sowie kleineren Öffnungen in Boden- und Wandflächen wie beispielsweise Rissen. Die flächige Abdichtung im Bodenbereich betrifft insbesondere schwimmend verlegte Estrichböden unter denen sich Schimmelpilze gebildet hat, wobei die Estrichplatte sich nicht nur im Bereich der wandseitigen Bodenfugen zum Raum hin öffnet, sondern im Bereich der gesamten Bodenfläche kleinere und größere Risse aufweisen kann. Durch diese Risse können die Gerüche und Schimmelpilzbestandteile austreten. Die Abdichtung soll die vollständige oder zumindest teilweise Elimination von Schimmelpilzsporen, Gerüchen und Luftverunreinigungen erlauben und zugleich als atmungsaktive Barriere gegen die Freisetzung restlicher, nicht eliminierter Luftverunreinigungen wirken, insbesonderen bei Gebäuden, die einen behandelbaren Schimmelpilzbefall aufweisen ohne dass eine Totalsanierung zwingend erforderlich ist.

Die Aufgabe wird gelöst durch eine Fugenabdichtung mit zweiteiligem Aufbau, dadurch gekennzeichnet, dass
- die abdeckende Schicht ein vliesartiges Gewebe oder eine Folie mit atmungsaktiven und/oder staubbindenden Eigenschaften ist.

Die erfindungsgemäße Fugenabdichtung besteht aus einer Schicht des Adsorptionsmittels bzw. des Adsorptionsmittelgemischs und der abdeckenden Schicht. Vor Aufbringung der abdeckenden Schicht werden die Fugen ganz oder teilweise mit dem Adsorptionsmittel befüllt. Dabei werden die in den Fugen vorhandenen MVOCs sowie die Schimmelpilzbestandteile in den porösen Hohlräumen und an der Oberfläche des Adsorptionsmittels gebunden. Nach außen wird die Fuge abschließend durch ein vliesartiges Gewebe oder durch eine perforierte Folie abgedeckt. Die Abdeckung soll atmungsaktiv, also für gasförmigen Verbindungen der Luft und für Wasserdampf durchlässig sein, sodass sich in den Fugen nicht erneut Feuchtigkeit bilden kann. Weiterhin soll die Abdeckung staubbindende Eigenschaften haben, sodass die nicht durch das Adsorptionsmittel gebundenen Schadstoffpartikel den Fugenbereich nicht verlassen können. Die Wärmeleitfähigkeit der abdeckenden Schicht soll hingegen möglichst gering sein, um die Abgabe von Wärme an die Außenwand zu unterbinden.

Der Kerngedanke der Erfindung besteht in der Kombination eines Adsorptionsmittels, das flüssige und/oder feste Partikel sowie Luftschadstoffe unterschiedlichster Art bindet, mit einem Gewebe, das die atmungsaktive Abdichtung des mit Luftschadstoffen beladenen Adsorptionsmittels ermöglicht. Neben der Eigenschaft der Atmungsaktivität soll die abdeckende Schicht Eigenschaften aufweisen, die ein Austreten des Adsorptionsmittels und auch der noch nicht durch das Adsorptionsmittel gebundener Luftschadstoffe verhindern soll. Im Gegensatz zu einer Totalsanierung stellt die erfindungsgemäße Audichtung und das erfindungsgemäße Verfahren eine effektive und vorteilhafterweise sehr kostengünstige Lösung zur Behandlung des Schimmelpilzproblems und anderer Feuchtigkeitsprobleme dar.

In verschiedenen Ausführungsformen der Erfindung ist prinzipiell der Einsatz sämtlicher dem Fachmann bekannten Adsorptionsmittel denkbar, die zur Entfernung unerwünschter gasförmiger und flüssiger, sowie kleinerer Feststoffe geeignet sind. Unter Aktivkohle versteht man Kohlenstoff-Strukturen aus kleinsten Graphitkristallen und amorphem Kohlenstoff mit poröser Struktur und inneren Oberflächen, die ein Vielfaches der äußeren Oberfläche betragen. Diese Eigenschaften weist auch Ruß auf. Auch Aluminiumoxide haben eine hohe spezifische Oberfläche und ein dementsprechend gutes Adsorptionsvermögen. Unter den Silikatmineralien sind insbesondere Silikagel und Zeolithe für ihre hervorragenden Adsorptionseigenschaften bekannt. Silicalgele, auch Kieselgele genannt, sind kolloidale Kieselsäure von fester Konsistenz mit lockerer bis dichter Porenstruktur und hohem Adsorptionsvermögen für Gase und Dämpfe und Flüssigkeiten. Zeolithe sind kristalline, wasserhaltige Silicate von Alkali-bzw. Erdalkali-Aluminiumsilicaten. Zeolithe geben das Wasser beim Erhitzen stetig und ohne Änderung der Kristallstruktur ab und haben daher im getrockneten Zustand ein enormes Aufnahmevermögen für Wasser und andere Substanzen. Die Kristallgitter der Zeolithe sind aus tetredrischen Siliciumtetraoxid-Einheiten aufgebaut, die über Sauerstoff-Brücken verknüpft in räumlicher Anordnung gleichförmige kanalartige Hohlräume bilden.

Natürlich ist denkbar, dass bei der Befüllung der Fugen auch ein Gemisch aus den verschiedenen der dem Fachmann bekannten Adsorptionsmittel eingesetzt wird.

In einer Weiterbildung der Erfindung ist als abdeckende Schicht ein Feinstaubfilter vorgesehen. Besonders bevorzugt ist die Verwendung eines Hochleistungs-Schwebstoff- (High Efficiency Particulate Arresting - HEPA) Filters. Derartige Hochleistungsfilter zeichnen sich dadurch aus, dass Partikel deren Größe 0,3 Mikrometer nicht unterschreitet mit einer Effizienz von bis zu 99,5% zurückgehalten werden. Die Filterwirkung derartiger Filter wird nicht allein durch die Porengröße, sondern auch durch die elektrostatische Aufladung des Filters bewirkt. Bedingt durch die elektrostatische Aufladung wird die effektive Porengröße im Vergleich zur tatsächlichen Porengröße zusätzlich verringert.

In einer anderen Weiterbildung der Erfindung ist vorgesehen, die abdeckende Schicht auf der Rückseite und Unterkante einer Fußbodenleiste zu befestigen. Je nach Lage der Fuge ist natürlich denkbar, dass die abdeckende Schicht nur auf der Rückseite oder nur auf der Unterkante der Fußbodenleiste befestigt ist. Mit Montage der erfindungsgemäßen Fußbodenleist wird die ehemals mit Schimmelpilz befallene und nun mit Adsorptionsmittel befüllte Fuge versiegelt. Es ist denkbar, dass die abschließende Schicht, die z.B. in einem Hepafilter bestehen kann, bereits während der Herstellung mit der Fußbodenleiste verbunden werden. Zur Gewährleistung des Luftaustauschs dienen auf der Rückseite der Fußbodenleist in Längs- und Querrichtung verlaufende Rillen, wobei in bestimmten Abständen ausgehend von diesen Rillen eine Öffnung zur Vorderseite oder Oberseite der Fußbodenseite vorgesehen ist.

Die Erfindung beinhaltet auch eine Verfahren zur Bindung von Mikroorganismen, insbesondere Schimmelpilzen in Rand- und Dehnungsfugen. Dabei werden die Fugen je nach Stärke des Schimmerpilzbefalls ganz oder teilweise mit einem Adsorptionsmittel verfüllt, bevor die abdeckende Schicht zur Versiegelung der Fuge angebracht wird.

In einer Weiterbildung des Verfahrens ist vorgesehen, das Adsorptionsmittel nach einer Inkubationszeit, deren Dauer variabel sein kann und von der Art des Adsorptionsmittels abhängig sein kann, ganz oder teilweise durch das Anlegen eines Vakuums zu entfernen. Im Anschluss an die Entfernung des Adsorptionsmittels werden die vom Schimmelpilz befallenen Fugenbereiche getrocknet. Natürlich kann die Trocknung als ein Schritt bei der Bekämpfung der Ursache der Schimmelpilzbehandlung in jedem Fall und insbesondere vor Einbringung des Adsorptionsmittels erfolgen. Die Trocknung erfolgt, durch Beheizen der Räume, wobei die aus den Fugen austretende Luft zur Vermeidung der Ausbreitung der Schimmelpilze durch einen mit Hochleistungsstaubfiltern ausgestatteten Staubfilter angesaugt werden. Nach dem Trocknen werden die Fugenbereiche erneut ganz oder teilweise mit Adsorptionsmittel befüllt. Die Entfernung und erneute Befüllung des Adsorptionsmittels kann natürlich mehrmals hinfereinander erfolgen. Dabei kann die nicht mit Adsorptionsmittel befüilte Bodenfuge jeweils mit 70-80 % Ethylalkohol oder einem anderen Desinfektionsmittel behandelt werden. Im abschließenden Verfahrensschritt werden die Öffnungen der Fugen mit einer abdeckenden Schicht, die atmungsaktive und/oder staubbindendeEigenschaften aufweist abgedeckt

Für die Befüllung der Fugen ist in einer Weiterbildung des Verfahrens vorgesehen, das Adsorptionsmittel unter Druck, vorzugsweise unter Luftdruck nach dem Prinzip der Sandstrahl-Technik in die Fugen eizubringen. Die das Adsorptionsmittel führenden Druckleitungen weisen zu diesem Zweck ausgangsseitig eine an die Geometrie und Öffnungsweite der Fugen angepasste Form auf.

Im folgenden sollen weitere Einzelheiten und Merkmale der Erfindung anhand eines Beispiels näher erläutert werden. Das Beispiel soll die Erfindung jedoch nicht einschränken, sondern nur erläutern.

Die Erfindung bezieht sich auf den Bereich der Außenwand eines Hauses. Die bei unzureichender Außenisolierung bis nach außen geführte Deckenplatte wirkt unerwünschterweise als Wärmebrücke und fördert die Entstehung von Feuchtigkeit im Rauminneren. Die innenseitig zwischen der Wand und der Deckenplatte mit aufliegendem Bodenbelag gebildete Bodenfuge ist zur Bindung flüssiger-, gasförmiger und auch kleinerer fester Partikel mit einem Adsorptionsmittel verfüllt. Durch die Einbringung des Adsorptionsmittelsunter Druck können auch die unter der Bodenplatte verbliebenen Freiräume mit dem Adsorpotionsmittel verfüllt werden. Im gezeigten Beispiel sind nicht sämtliche Freiräume mit Adsorptionsmittel verfüllt. Die Öffnung der Bodenfuge wird durch ein atmungsaktives folienartiges der filterartiges Gewebe (abdeckende Schicht) so versiegelt, dass keine Luftschadstoffe oder Partikel aus der Bodenfuge austreten können. Über der abdeckenden Schicht wird eine Fußbodenleiste angebracht, deren Rückseite strukturiert ist und den Luftaustausch erlaubt. Im Rahmen einer Schimmelpilzsanierung wäre im Beispiel neben der Anbringung der erfindungsgemäßen Fugenabdichtung die Anbringung einer verbesserten, die Deckenplatte abdeckende, Außenwanddämmung angezeigt.

Eine Fußbodenleiste weist eine an der Rückseite und Unterseite aufgebrachte abdeckende Schicht auf, die als vliesartiges Gewebe oder als Folie atmungsaktiven ist und/oder staubbindende Eigenschaften ausgebildet ist. Der Luftaustausch auf der an der Sockelleiste anliegenden Seite des Gewebes wird durch rillenförmige Vertiefungen in der Sockelleiste sichergestellt. Natürlich kann der Luftaustausch auch allein durch eine nicht gänzlich glatte, sondern geriffelte Struktur der Fußbodenleiste auf deren Rück- und Unterseite sichergestellt werden. Die mit der Sockelleiste verbundenen Kanten begrenzen die Längsseiten der abdeckenden Schicht und umranden das Gewebe oder die Folie. Es ist denkbar, dass die an der Bodenfuge anliegenden Kante der Bodenleiste abgerundet oder abgeflachte ist und in den entstehenden Freiraum zusätzliches Adsorptionsmittel eingebracht wird.

## Patentansprüche

1. Fugenabdichtung und/oder Flächenabdichtung als Barriere gegen Mikroorganismen, insbesondere Schimmelpilze, sowie gegen Gerüche, Staubpartikel und andere Luftverunreinigungen mit einer die Fugen bzw. die Öffnungen einer Fläche abdeckenden Schicht, wobei die Fugen und/oder die Öffnungen einer Fläche unter der abdeckenden Schicht ganz oder teilweise mit einem Adsorptionsmittel, das zur Bindung flüssiger und/oder gasförmiger Stoffe und/oder fester Partikel geeignet ist, verfüllt sind,
**dadurch gekennzeichnet, dass**
- die abdeckende Schicht ein vliesartiges Gewebe oder eine Folie mit jeweils atmungsaktiven und/oder staubbindenden Eigenschaften ist.

2. Fugenabdichtung und/oder Flächenabdichtung nach Anspruch 1, **dadurch gekennzeichnet, dass** das Adsorptionsmittel Aktivkohle oder Ruß oder Aluminiumoxid oder ein Silicatmineral, insbesondere ein Zeolith ist.

3. Fugenabdichtung und/oder Flächenabdichtung nach Anspruch 1 und 2, **dadurch gekennzeichnet, dass** das Adsorptionsmittel eine Mischung zweier oder mehrerer der in Anspruch 2 genannten Adsorptionsmittel ist.

4. Fugenabdichtung und/oder Flächenabdichtung nach einem der vorhergehenden Ansprüche, **dadurch gekennzeichnet, dass** die abdeckende Schicht ein Filter, insbesondere ein Feinstaubfilter, ist.

5. Fugenabdichtung und/oder Flächenabdichtung nach einem der Ansprüche 1 und 4, **dadurch gekennzeichnet, dass** die abdeckende Schicht ein Hochleistungs-Schwebstoff-(High Efficiency Particulate Arresting - HEPA) Filter ist.

6. Fugenabdichtung und/oder Flächenabdichtung nach einem der Ansprüche 4 und 5, **dadurch gekennzeichnet, dass** der Filter für Partikel deren Größe 0.3 Mikrometer nicht unterschreitet eine Filtereffizienz von mindestens 95 % aufweist.

7. Fugenabdichtung und/oder Flächenabdichtung nach einem der vorangehenden Ansprüche, **dadurch gekennzeichnet, dass** die abdeckende Schicht folienartig und perforiert ist.

8. Fugenabdichtung und/oder Flächenabdichtung nach einem der vorhergehenden Ansprüche, **dadurch gekennzeichnet**, das die abdeckende Schicht auf der Rückseite und/oder Unterseite einer Fußbodenleiste befestigt ist.

9. Fugenabdichtung und/oder Flächenabdichtung nach Anspruch 8, **dadurch gekennzeichnet, dass** die Fußbodenleisten von der Rückseite und/oder Unterseite ausgehende Lüftungsöffnungen aufweisen.

10. Fugenabdichtung und/oder Flächenabdichtung nach Anspruch 8, **dadurch gekennzeichnet, dass** die Fußbodenleisten an der Rückseite und/oder Unterseite entlang führende rillenförmige Lüftungsöffnungen aufweisen.

11. Verfahren zur Bindung von Mikroorganismen, insbesondere Schimmelpilzen, sowie von Gerüchen, Staubpartikeln und anderen Luftverunreinigungen in Fugen bzw. in den Öffnungen einer Fläche, wobei die Fugen und/oder die Öffnungen einer Fläche ganz oder teilweise mit einem Adsorptionsmittel nach einem der Ansprüche 1 und 2 verfüllt werden, und wobei die Öffnungen der Fugen oder Fläche mit einer abdeckenden Schicht abgedeckt werden, **dadurch gekennzeichnet dass**
- die abdeckende Schicht dieselbe Schicht ist, die in den vorangehenden Ansprüchen 1 und 4 bis 7 definiert ist.

12. Verfahren nach Anspruch 11, **dadurch gekennzeichnet, dass**
- das Adsorptionsmittel nach Inkubation ganz oder teilweise entfernt wird, und
- die Fugen und/oder die Öffnungen einer Fläche vor der endgültigen Anbringung einer abdeckenden Schicht nach einem der Ansprüche 1 sowie 4 bis 7 ganz oder teilweise mit frischem Adsorptionsmittel nach einem der Ansprüche 1, 2 und 3 verfüllt werden.

13. Verfahren nach einem der Ansprüche 11 und 12, **dadurch gekennzeichnet, dass** das Adsorptionsmittel unter Druck, insbesondere unter Luftdruck, in die Fugen und/oder die Öffnungen einer Fläche eingebracht wird, wobei die das Adsortionsmittel führenden Druckleitungen ausgangsseitig eine an die Geometrie der Fugen und der Öffnungen der Flächen angepasste Form aufweisen.

14. Verfahren nach Anspruch 12, **dadurch gekennzeichnet, dass** die Entfernung des Adsorptionsmittels unter Vakuum erfolgt, wobei die abgesaugte Luft vor Austritt in die Raumluft mit einem Feinstaubfilter gefiltert wird.

15. Verfahren nach einem der Ansprüche 11 und 12, **dadurch gekennzeichnet, dass** die vom Schimmelpilz befallenen Fugenbereiche und/oder Öffnungen in einer Fläche jeweils vor Einbringung des Adsorptionsmittels getrocknet werden.

## Claims

1. Joint seal and/or surface seal as a barrier against microorganisms, in particular mould, and against odours, dust particles and other airborne contamination, comprising a layer that covers the joints or the openings of a surface, the joints and/or the openings of a surface being filled, beneath the covering layer, entirely or partly with an adsorbent that is suitable for binding liquid and/or gaseous substances and/or solid particles, **characterised in that**
- the covering layer is a nonwoven fabric or a film with breathable and/or dust-binding properties.

2. Joint seal and/or surface seal according to claim 1, **characterised in that** the adsorbent is activated charcoal or carbon black or aluminium oxide or a silicate material, in particular a zeolite.

3. Joint seal and/or surface seal according to claims 1 and 2, **characterised in that** the adsorbent is a mixture of two or more of the adsorbents mentioned in claim 2.

4. Joint seal and/or surface seal according to one of the preceding claims, **characterised in that** the covering layer is a filter, in particular a fine-dust filter.

5. Joint seal and/or surface seal according to one of claims, 1 and 4, **characterised in that** the covering layer is a high-efficiency particulate arresting (HEPA) filter.

6. Joint seal and/or surface seal according to one of claims 4 and 5, **characterised in that** the filter has a filter efficiency of at least 95% for particles whose size does not exceed 0.3 micrometers.

7. Joint seal and/or surface seal according to one of the preceding claims, **characterised in that** the covering layer is film-like and perforated.

8. Joint seal and/or surface seal according to one of the preceding claims, **characterised in that** the covering layer is fixed on the reverse side and/or underside of a skirting board.

9. Joint seal and/or surface seal according to claim 8, **characterised in that** the skirting boards have air openings starting from the reverse side and/or underside.

10. Joint seal and/or surface seal acording to claim 8, **characterised in that** the skirting boards have guiding, groove-like ventilation openings along their reverse sides and/or their undersides.

11. Method for binding microorganisms, in particular moulds and their odours, dust particles and other air contaminants in joints or in the openings of a surface, the joints and/or the openings of a surface being entirely or partly filled with an absorbent according to one of claims 1 and 2, and the openings of the joints or surface being covered with a covering layer, **characterised in that**
- the covering layer is the same layer that is defined in claims 1 and 4 to 7.

12. Method according to claim 11, **characterised in that**
- the absorbent is entirely or partly removed after incubation, and
- the joints and/or the openings of a surface, before the ultimate application of a covering layer according to one of claims 1 and 4 to 7, being entirely or partly covered with fresh absorbent according to claims 1, 2 and 3.

13. Method according to one of claims 11 and 12, **characterised in that** the adsorbent is introduced into the joints and/or into the openings under pressure, in particular under air pressure, the pressure lines that carry the adsorbent having at their outside a shape that is adapted to the geometry of the joints and to the openings of the surfaces.

14. Method according to claim 12, **characterised in that** the removal of the adsorbent takes place under vacuum, the extracted air being filtered with a fine-dust filter before discharge into the room air.

15. Method according to one of claims 11 and 12, **characterised in that**, those joint regions and/or openings in a surface that are infested by mould are in each case dried before introduction of the adsorbent.

## Revendications

1. Etanchéité de joint et/ou étanchéité de surface en tant que barrière contre les microorganismes, notamment les moisissures, ainsi que contre les odeurs, les particules de poussière et autres encrassements de l'air, avec une couche recouvrant les joints ou les ouvertures d'une surface, sachant que les joints et/ou les ouvertures d'une surface sous la couche recouvrante sont complètement ou partiellement remplis d'un agent d'adsorption adapté pour lier les matières sous phase liquide et/ou gazeuse et/ou des particules solides
**caractérisée par le fait**
• **que** la couche recouvrante est un tissu de type non tissé ou un film ayant à chaque fois des propriétés permettant la respiration active et/ou de lier la poussière.

2. Etanchéité de joint et/ou étanchéité de surface conforme à la revendication 1, **caractérisée par le fait que** l'agent d'adsorption est du charbon actif ou de la suie ou un oxyde d'aluminium ou un minéral de silicate, notamment un zéolithe.

3. Etanchéité de joint et/ou étanchéité de surface conforme à une des revendications précédentes, **caractérisée par le fait que** l'agent d'adsorption est un mélange de deux ou plusieurs agents d'adsorption nommés dans la revendication 2.

4. Etanchéité de joint et/ou étanchéité de surface conforme à une des revendications précédentes, **caractérisée par le fait que** la couche recouvrante est un filtre, notamment un filtre à poussières fines.

5. Etanchéité de joint et/ou étanchéité de surface conformé à une des revendications 1 et 4, **caractérisée par le fait que** la couche recouvrante est un filtre de fibres haute performance (High Efficiency Particulate Arresting - HEPA).

6. Etanchéité de joint et/ou étanchéité de surface conforme à une des revendications 4 et 5, **caractérisée par le fait que** le filtre à particules, dont la taille ne passe pas en dessous de 0,3 micromètres, présente une efficacité de filtration de 95%.

7. Etanchéité de joint et/ou étanchéité de surface conforme à une des revendications précédentes, **caractérisée par le fait que** la couche recouvrante est semblable à un film et est perforée.

8. Etanchéité de joint et/ou étanchéité de surface conforme à une des revendications précédentes, **caractérisée par le fait que** la couche recouvrante est fixée sur la face arrière et/ou la face inférieure d'un tasseau.

9. Etanchéité de joint et/ou étanchéité de surface conforme à la revendication 8, **caractérisée par** le fait les tasseaux présentent des ouvertures de ventilation partant de la face arrière et/ou de la face inférieure.

10. Etanchéité de joint et/ou étanchéité de surface conforme à la revendication 8, **caractérisée par le fait que** les tasseaux présentent, le long de leur face arrière et/ou de leur face inférieure, des ouvertures de ventilation ayant la forme de rainures.

11. Procédé destiné à lier les microorganismes, notamment les moisissures, ainsi que les odeurs, les particules de poussière et autres encrassements de l'air dans les joints et/ou les ouvertures d'une surface, sachant que les joints et/ou les ouvertures d'une surface sont complètement ou partiellement remplis d'un agent d'adsorption conforme aux revendications 1 et 2, et sachant que les ouvertures des joints ou de la surface sont recouvertes d'une couche recouvrante, **caractérisée par** le fait **caractérisée par le fait**
• **que** la couche recouvrante est la même couche que celle qui est définie dans les revendications 1 et 4 à 7.

12. Procédé conforme à la revendication 11, **caractérisée par** le fait
**caractérisée par le fait**
• **que** l'agent d'adsorption est complètement ou partiellement enlevé après incubation, et
• **que** les joints et/ou les ouvertures d'une surface sont, avant d'apporter une couche recouvrante conforme à une des revendications 1, et 4 à 7, remplis complètement ou partiellement d'un agent d'adsorption selon une des revendications 1, 2 et 3.

13. Procédé selon une des revendications 11 et 12, **caractérisée par le fait que** l'agent d'adsorption est inséré sous pression, notamment sous pression pneumatique, dans les joints et/ou les ouvertures d'une surface, sachant que les conduites de pression conduisant l'agent d'adsorption présentent, côté sortie, une forme adaptée à la géométrie des joints et des ouvertures des surfaces.

14. Procédé selon la revendication 12, **caractérisée par le fait que** l'enlèvement du moyen d'adsorption s'effectue sous vide, sachant que l'air aspiré est filtré à l'aide d'un filtre à poussières fines avant de sortir à l'air ambiant.

15. Procédé selon les revendications 11 et 12, **caractérisée par le fait que** les zones et/ou les ouvertures attaquées par la moisissure sont séchées avant l'insertion de l'agent d'adsorption.
